# EUROPÄISCHE PATENTSCHRIFT

(11) **EP 1 228 304 B1**
(45) Veröffentlichungstag und Bekanntmachung des Hinweises auf die Patenterteilung: **27.04.2005**
(21) Anmeldenummer: 00972629.0
(22) Anmeldetag: 11.10.2000
(51) Int. Cl.: F02D 41/30, F02D 41/14

(54) **VERFAHREN UND VORRICHTUNG ZUR VARIATION EINES VON EINER NIEDERDRUCKPUMPE ERZEUGTEN UND AN EINER HOCHDRUCKPUMPE ANLIEGENDEN VORDRUCKS**
METHOD AND DEVICE FOR VARYING THE SUPPLY PRESSURE APPLIED TO A HIGH PRESSURE PUMP AND GENERATED BY A LOW PRESSURE PUMP
PROCEDE ET DISPOSITIF POUR FAIRE VARIER UNE PRESSION D'ADMISSION PRODUITE PAR UNE POMPE BASSE PRESSION ET APPLIQUEE A UNE POMPE HAUTE PRESSION

(30) Priorität: 26.10.1999 US 951410
(43) Veröffentlichungstag der Anmeldung: 07.08.2002
(73) Patentinhaber: ROBERT BOSCH GMBH, 70442 Stuttgart (DE)
(72) Erfinder: JOOS, Klaus, 74399 Walheim (DE); WOLBER, Jens, 70839 Gerlingen (DE); FRENZ, Thomas, 86720 Noerdlingen (DE); BOCHUM, Hansjoerg, Novi, MI 48377 (US); AMLER, Markus, 71229 Leonberg-Gebersheim (DE)
(86) Internationale Anmeldenummer: PCT/DE2000/003563
(87) Internationale Veröffentlichungsnummer: WO 2001/031184

(56) Entgegenhaltungen:
- EP-A- 0 336 060
- DE-A- 19 539 885
- DE-A- 19 818 421
- US-A- 5 542 395

## Beschreibung

### Stand der Technik

Die vorliegende Erfindung betrifft ein Verfahren und ein Steuergerät zur Variation eines von einer Niederdruckpumpe erzeugten und an einer Hochdruckpumpe anliegenden Vordrucks, wobei die Niederdruckpumpe und die Hochdruckpumpe Kraftstoff für eine Brennkraftmaschine fördern.

Ein derartiges Verfahren und ein derartiges Steuergerät ist aus der EP 0 336 060 A2 bekannt. Dort wird insbesondere offenbart, das Steuergerät mit einer Kraftstofftemperatur zu beaufschlagen und die Niederdruckpumpe in Abhängigkeit von der Kraftstofftemperatur so zu regeln, dass an der Hochdruckpumpe immer ein optimaler Vordruck herrscht.

Insbesondere bei modernen, direkeinspritzenden Brennkraftmaschinen werden zur Versorgung der Brennkraftmaschinen mit Kraftstoff Pumpenanordnungen eingesetzt, die aus einer Niederdruckpumpe, der sogenannten Vorförderpumpe, und einer Hochdruckpumpe, der sogenannten Hauptförderpumpe, bestehen. Die Niederdruckpumpe kann bedarfsgeregelt ausgeführt sein und fördert dann stets so viel Kraftstoff, wie von der Hochdruckpumpe gerade benötigt wird.

In bestimmten Betriebspunkten der Brennkraftmaschine kann es zu einem Verdampfen von Kraftstoff in der Hochdruckpumpe kommen. Die Dampfbildung in der Hochdruckpumpe wird durch hohe Temperaturen in der Hochdruckpumpe und durch einen geringen Vordruck begünstigt, mit dem der Kraftstoff an der Hochdruckpumpe anliegt. Bei einer Dampfbildung in der Hochdruckpumpe kann in dieser kein Hochdruck mehr erzeugt werden, und die Brennkraftmaschine wird nur unzureichend mit Kraftstoff versorgt, was negative Auswirkungen auf die Funktionsfähigkeit der Brennkraftmaschine hat.

Aus dem Stand der Technik ist es bekannt, zur Vermeidung von Dampfbildung in der Hochdruckpumpe eine Erhöhung des Vordrucks vorzunehmen, mit dem der Kraftstoff an der Hochdruckpumpe anliegt. Beim Einsatz einer bedarfsgeregelten Niederdruckpumpe ist der Sollwert des Kraftstoffvordrucks variabel und kann so hoch gewählt werden, dass in der Hochdruckpumpe auf jeden Fall keine Dampfbildung auftritt. Mit steigendem Vordruck sinkt allerdings die Förderleistung der Niederdruckpumpe um ca. 20 Liter pro Stunde je 1 bar Druckerhöhung. In bestimmten Betriebspunkten der Brennkraftmaschine, bspw. im Vollastbetrieb, wenn die Brennkraftmaschine einen hohen Bedarf an Kraftstoff hat und gleichzeitig der Kraftstoff an der Hochdruckpumpe mit einem hohen Vordruck anliegt, wird die Niederdruckpumpe sehr stark belastet und kann unter Umständen sogar an ihre Fördergrenze stoßen, was wiederum negative Auswirkungen auf die Funktionsfähigkeit der Brennkraftmaschine hat.

Es ist deshalb die Aufgabe der vorliegenden Erfindung, bei einer Brennkraftmaschine, die aus einer Kombination von Niederdruckpumpe und Hochdruckpumpe mit Kraftstoff versorgt wird, einerseits eine Dampfbildung in der Hochdruckpumpe sicher zu verhindern und andererseits die Funktionsfähigkeit der Brennkraftmaschine, insbesondere deren Versorgung mit Kraftstoff, in sämtlichen Betriebspunkten sicherzustellen.

Zur Lösung dieser Aufgabe schlägt die Erfindung ausgehend von dem Verfahren der eingangs genannten Art vor, dass
- eine aktuelle Temperatur des Kraftstoffs in der Hochdruckpumpe anhand eines physikalischen Modells der Hochdruckpumpe in Abhängigkeit von einer Temperatur der Hochdruckpumpe und von bestimmten Zustandsgrößen der Brennkraftmaschine abgeschätzt wird;
- in Abhängigkeit der Kraftstofftemperatur ein möglichst kleiner Vordruck ermittelt wird, bei dem ein Verdampfen des Kraftstoffs in der Hochdruckpumpe sicher vermieden wird; und
- die Niederdruckpumpe derart angesteuert bzw. geregelt wird, dass sie den ermittelten Vordruck erzeugt.

Gemäß der vorliegenden Erfindung wird also der Vordruck in Abhängigkeit der aktuellen Temperatur des Kraftstoffs in der Hochdruckpumpe gesteuert bzw. geregelt. Das hat den Vorteil, dass eine Dampfbildung in der Hochdruckpumpe auf jeden Fall sicher vermieden wird. Der Vordruck wird in Abhängigkeit der ermittelten Kraftstofftemperatur jeweils nur so hoch gewählt, dass ein Verdampfen des Kraftstoffs in der Hochdruckpumpe sicher vermieden wird. Das hat den Vorteil, dass der Vordruck in keinem Betriebspunkt der Brennkraftmaschine, bspw. aus Sicherheitsgründen oder aus anderen Überlegungen heraus, einen zu hohen Wert hat und die Niederdruckpumpe dadurch unnötig belastet wird. Das führt zu einer längeren Lebensdauer der Niederdruckpumpe. Außerdem benötigt eine Niederdruckpumpe bei abgesenktem Vordruck weniger Energie. Eine als elektrische Kraftstoffpumpe (EKP) ausgebildete Niederdruckpumpe hat eine geringere Leistungsaufnahme. Schließlich ergeben sich durch den abgesenkten Vordruck eine verringerte . Tankaufheizung und geringere Permeationsverluste.

Die Kraftstofftemperatur wird vorzugsweise anhand eines physikalischen Modells der Hochdruckpumpe in Abhängigkeit von der Temperatur der Hochdruckpumpe und bestimmter Zustandsgrößen der Brennkraftmaschine abgeschätzt.

Gemäß einer vorteilhaften Weiterbildung der vorliegenden Erfindung wird vorgeschlagen, dass der aktuelle Durchsatz an Kraftstoff in der Brennkraftmaschine ermittelt und die Kraftstofftemperatur in der Hochdruckpumpe unter Berücksichtigung des Kraftstoffdurchsatzes ermittelt wird. Je mehr Kraftstoff die Brennkraftmaschine aus dem Hochdruckkreislauf entnimmt, desto mehr kühler Kraftstoff aus dem Tank kann dem Hochdruckkreislauf über die Niederdruckpumpe zugeführt werden. Der zugeführte kühle Kraftstoff bewirkt eine Erniedrigung der Kraftstofftemperatur in der Hochdruckpumpe und wirkt somit einer Dampfbildung in der Hochdruckpumpe entgegen. Demgemäß kann bei einem hohen Durchsatz an Kraftstoff in der Brennkraftmaschine der Vordruck, mit dem der Kraftstoff an der Hochdruckpumpe anliegt, entsprechend erniedrigt werden.

Gemäß einer vorteilhaften Weiterbildung der vorliegenden Erfindung wird vorgeschlagen, dass die Temperatur der Hochdruckpumpe anhand eines physikalischen Modells der Hochdruckpumpe in Abhängigkeit bestimmter Zustandsgrößen der Brennkraftmaschine abgeschätzt wird.

Gemäß einer bevorzugten Ausführungsform der vorliegenden Erfindung wird vorgeschlagen, dass der Vordruck anhand einer Kraftstoffdampfdruck-Kennlinie ermittelt wird, der ein der Kraftstofftemperatur zugehöriger Wert des Vordrucks entnommen wird, zu dem ein Sicherheitsreserve-Druck addiert wird. Die Kraftstoffdampfdruck-Kennlinie ist eine Funktion des Vordrucks in Abhängigkeit von der Kraftstofftemperatur in der Hochdruckpumpe. Der Kraftstoffdampfdruck-Kennlinie kann für eine bestimmte Kraftstofftemperatur der zugehörige Wert des Vordrucks entnommen werden, der herrschen muß, damit der Kraftstoff gerade nicht mehr verdampft. Die Kraftstoffdampfdruck-Kennlinie ist abhängig von der Kraftstoffart. So verdampft bspw. frisch getankter Winterkraftstoff bereits bei niedrigeren Temperaturen als entsprechender Sommerkraftstoff. Dadurch soll eine ordnungsgemäße Verbrennung des Kraftstoffs auch bei extrem kaltem Winterwetter gewährleistet werden. Dementsprechend verläuft die Kraftstoffdampfdruck-Kennlinie von Winterkraftstoff oberhalb der entsprechenden Kennlinie von Sommerkraftstoff. Zu dem aus der Kraftstoffdampfdruck-Kennlinie entnommenen Wert des Vordrucks wird ein Sicherheitsreserve-Druck addiert, der so gewählt ist, dass ein Verdampfen des Kraftstoffs in der Hochdruckpumpe sicher vermieden wird.

Alternativ wird gemäß einer weiteren bevorzugten Ausführungsform der vorliegenden Erfindung vorgeschlagen, dass der Vordruck anhand eines physikalischen Modells der Hochdruckpumpe in Abhängigkeit bestimmter Zustandsgrößen der Brennkraftmaschine abgeschätzt wird. Als Zustandsgrößen werden vorteilhafterweise dieselben Zustandsgrößen wie zur modellbasierten Abschätzung der Kraftstofftemperatur herangezogen.

Als Zustandsgrößen werden vorteilhafterweise insbesondere die Temperatur der Brennkraftmaschine, der Ansaugluft und/oder der Umgebungstemperatur, das Integral des Kraftstoffdurchsatzes und/oder des Luftdurchsatzes, die Förderleistung, die Verlustleistung und/oder der Wirkungsgrad der Hochdruckpumpe, die Drehzahl der Hochdruckpumpe bzw. der Brennkraftmaschine, das Kraftstoff-/ Luftverhältnis lambda und/oder die Ansteuerung eines Mengen- bzw. Drucksteuerventils herangezogen. Die Kraftstofftemperatur muss also nicht gesondert gemessen werden, sondern kann anhand bestimmter Zustandsgrößen der Brennkraftmaschine, die in der Regel sowieso erfasst werden und zur Verfügung stehen, abgeschätzt werden.

Vorteilhafterweise werden die Zustandsgrößen der Brennkraftmaschine in Abhängigkeit von der Art der Brennkraftmaschine und von dem Betriebspunkt gewichtet. So kann es bspw. unmittelbar nach dem Start der Brennkraftmaschine notwendig sein, die Zustandsgrößen derart zu gewichten, dass bei der modellierten Kraftstofftemperatur der Tatsache Rechnung getragen wird, dass der Kraftstoff in der Hochdruckpumpe unmittelbar nach dem Start der Brennkraftmaschine unabhängig von den Zustandsgrößen der Brennkraftmaschine eine relativ niedrige Temperatur hat und dass diese mit zunehmender Betriebsdauer der Brennkraftmaschine langsam ansteigt.

Gemäß einer bevorzugten Ausführungsform der vorliegenden Erfindung wird vorgeschlagen, dass die Kraftstoffdampfdruck-Kennlinie für einen worst-case-Fall ermittelt und abgespeichert wird. Ein worst-case-Fall liegt bspw. für frisch getankten Winterkraftstoff vor. Die Dampfdruckkurve von Winterkraftstoff erfordert verhältnismäßig hohe Vordrücke. Hinzu kommt eine Sicherheitsreserve, damit auch im worst-case-Fall ein Verdampfen des Kraftstoffs in der Hochdruckpumpe sicher vermieden wird. Liegt Kraftstoff mit niedriger Flüchtigkeit vor (z. B. Sommerkraftstoff oder Altkraftstoff), wären bei gleichen Temperaturen niedrigere Vordrücke möglich als im worst-case-Fall. Der Abstand der worst-case-Kennlinie plus Sicherheitsreserve von der tatsächlichen Dampfdruckkurve des vorliegenden Kraftstoffs ist in diesem Fall unnötig groß.

Gemäß einer anderen vorteilhaften Weiterbildung der vorliegenden Erfindung wird daher vorgeschlagen, dass die Art des getankten Kraftstoffs erkannt wird und die gespeicherte Kraftstoffdampfdruck-Kennlinie an die Art des getankten Kraftstoffs adaptiert wird. Zur Erkennung der Art des getankten Kraftstoffs wird eine Betankungserkennung eingesetzt, die bspw. Sommerkraftstoff von Winterkraftstoff oder Frischkraftstoff von Altkraftstoff unterscheiden kann.

Durch die Adaption kann die gespeicherte Kraftstoffdampfdruck-Kennlinie an die tatsächliche Kraftstoffdampfdruck-Kennlinie angepasst sowie der Sicherheitsreserven-Druck reduziert werden.

Als weitere Lösung der vorliegenden Aufgabe schlägt die Erfindung außerdem ein Steuergerät der eingangs genannten Art vor, das umfasst:
- Mittel zum Abschätzen einer aktuellen Temperatur des Kraftstoffs anhand eines physikalischen Modells der Hochdruckpumpe in Abhängigkeit von einer Temperatur der Hochdruckpumpe und von bestimmten Zustandsgrößen der Brennkraftmaschine;
- Mittel zum Ermitteln eines möglichst kleinen Vordrucks, bei dem ein Verdampfen des Kraftstoffs in der Hochdruckpumpe sicher vermieden wird, in Abhängigkeit der Kraftstofftemperatur; und
- Mittel zum Ansteuern bzw. Regeln der Niederdruckpumpe derart, dass sie den ermittelten Vordruck erzeugt.

Die Hochdruckpumpe fördert vorzugsweise Kraftstoff für eine direkteinspritzende Brennkraftmaschine. Insbesondere bei derartigen Brennkraftmaschinen konnte es bisher in bestimmten Betriebspunkten zu einer Dampfbildung in der Hochdruckpumpe kommen, was nunmehr mit der vorliegenden Erfindung wirksam verhindert wird.

Weiterhin wird vorgeschlagen, dass die Niederdruckpumpe als eine elektrische Kraftstoffpumpe (EKP) ausgebildet ist. Wenn gemäß der vorliegenden Erfindung der Vordruck, mit dem der Kraftstoff an der Hochdruckpumpe anliegt, bei bestimmten Betriebspunkten der Brennkraftmaschine reduziert werden kann, hat eine als elektrische Kraftstoffpumpe ausgebildete Niederdruckpumpe den Vorteil, dass sie eine geringere Leistungsaufnahme aufweist, d.h. weniger Strom verbraucht.

Ein bevorzugtes Ausführungsbeispiel der vorliegenden Erfindung wird im Folgenden anhand der Zeichnungen näher erläutert. Es zeigen:
- Figur 1: eine schematische Darstellung einer Brennkraftmaschine, die aus einer Kombination von Niederdruckpumpe und Hochdruckpumpe mit Kraftstoff versorgt wird; und
- Figur 2: eine schematische Darstellung eines erfindungsgemäßen Verfahrens gemäß einer bevorzugten Ausführungsform.

In Figur 1 ist eine direkteinspritzende Brennkraftmaschine symbolisch dargestellt und mit dem Bezugszeichen 1 gekennzeichnet. Die Brennkraftmaschine 1 wird durch eine Kombination aus Niederdruckpumpe 2 und Hochdruckpumpe 3 mit Kraftstoff aus einem Kraftstofftank 4 versorgt. Die Niederdruckpumpe 2 ist als eine elektrische Kraftstoffpumpe (EKP) ausgebildet. Die Niederdruckpumpe 2 fördert den Kraftstoff aus dem Kraftstofftank 4 bedarfsgeregelt zu der Hochdruckpumpe 3. Der von der Niederdruckpumpe 2 geförderte Kraftstoff liegt mit einem Vordruck p_soll an der Hochdruckpumpe 3 an. Die Hochdruckpumpe 3 ist als eine Kolbenpumpe ausgebildet.

Während des Betriebs der Brennkraftmaschinen 1 wird diese durch die Niederdruckpumpe 2 und die Hochdruckpumpe 3 mit Kraftstoff versorgt. Dabei können insbesondere in der Hochdruckpumpe 3 sehr hohe Betriebstemperaturen auftreten, die zu einem Verdampfen des Kraftstoffs in der Hochdruckpumpe 3 führen können. Um dem Vorzubeugen, wird der Vordruck p_soll, mit dem der Kraftstoff an der Hochdruckpumpe 3 anliegt, auf einen Wert gesteuert bzw. geregelt, der einerseits möglichst klein ist, um die Niederdruckpumpe 2 nicht unnötig zu belasten, und bei dem andererseits ein Verdampfen des Kraftstoffs in der Hochdruckpumpe 3 sicher vermieden wird. Die Steuerung bzw. Regelung des Vordrucks p_soll erfolgt nach dem erfindungsgemäßen Verfahren, das nachfolgend anhand der Figur 2 näher erläutert wird.

Zur Durchführung des erfindungsgemäßen Verfahrens ist ein Steuergerät 5 vorgesehen, das als eigenständige Steuereinheit ausgebildet oder Teil eines übergeordneten Steuergeräts zur Steuerung der Brennkraftmaschine 1 sein kann. Während des Betriebs der Brennkraftmaschine 1 werden Zustandsgrößen 6 der Brennkraftmaschine 1 erfasst. Als Zustandsgrößen 6 können bspw. die Temperatur der Brennkraftmaschine 1, der Ansaugluft und/oder der Umgebung, das Integral des Kraftstoffdurchsatzes und/oder des Luftdurchsatzes, die Förderleistung, die Verlustleistung und/oder der Wirkungsgrad der Hochdruckpumpe 3, die Drehzahl der Hochdruckpumpe 3 bzw. der Brennkraftmaschine 1, das Kraftstoff-/Luftverhältnis lambda und/oder die Ansteuerung eines Mengen- bzw. Drucksteuerventils herangezogen werden.

Die Zustandsgrößen 6 werden dem Steuergerät 5 zugeführt, wo sie zum Abschätzen der Temperatur T_HDP der Hochdruckpumpe 3 und zum Abschätzen der Kraftstofftemperatur T_Krst anhand von physikalischen Modellen der Hochdruckpumpe 3 benutzt werden. Das physikalische Modell der Hochdruckpumpe 3 zum Abschätzen der Temperatur T_HDP der Hochdruckpumpe 3 ist in einem Funktionsblock 7 des Steuergeräts 5 enthalten. Das physikalische Modell der Hochdruckpumpe 3 zum Abschätzen der Kraftstofftemperatur T_Krst ist in einem Funktionsblock 8 des Steuergeräts 5 enthalten. Die Kraftstofftemperatur T_Krst kann anhand derselben Zustandsgrößen 6 berechnet werden, die auch zum Abschätzen der Temperatur T_HDP der Hochdruckpumpe 3 herangezogen werden, und/oder anhand anderer Zustandsgrößen 6. Insbesondere wird der aktuelle Durchsatz r_akt an Kraftstoff in der Brennkraftmaschine 1 ermittelt und die Kraftstofftemperatur T_Krst in der Hochdruckpumpe 3 unter Berücksichtigung des Kraftstoffdurchsatzes r_akt ermittelt.

In einem Funktionsblock 9 des Steuergeräts 5 ist eine Kraftstoffdampfdruck-Kennlinie p(T) abgelegt. Die Kraftstoffdampfdruck-Kennlinie p(T) gibt an, ab welchem Vordruck p der Kraftstoff in der Hochdruckpumpe 3 bei einer bestimmten Temperatur T des Kraftstoffs von dem dampfförmigen in den flüssigen Zustand übergeht. In dem Bereich 11 unterhalb der Kraftstoffdampfdruck-Kennlinie p(T) verdampft der Kraftstoff in der Hochdruckpumpe 3. In dem Bereich 12 oberhalb der Kraftstoffdampfdurck-Kennlinie p(T) ist der Kraftstoff in der Hochdruckpumpe 3 dagegen flüssig.

Dem Funktionsblock 9 wird die modellierte Kraftstofftemperatur T_Krst zugeführt. Der Kraftstoffdampfdruck-Kennlinie p(T) wird ein der Kraftstofftemperatur T_Krst zugehöriger Wert des Vordrucks p_dd entnommen, zu dem ein Sicherheitsreserve-Druck delta_p addiert wird. Die Summe des aus der Kraftstoffdampfdruck-Kennlinie p(T) entnommenen Vordrucks p_dd und des Sicherheitsreserve-Drucks delta_p ergibt den einzustellenden Vordruck p_soll, mit dem der Kraftstoff an der Hochdruckpumpe 3 anliegen soll, damit ein Verdampfen von Kraftstoff in der Hochdruckpumpe 3 sicher verhindert wird. Der einzustellende Vordruck p_soll wird durch entsprechende Ansteuerung bzw. Regelung der Niederdruckpumpe 2 erzeugt. Dazu wird in einem Funktionsblock 10 des Steuergeräts 5 eine dem einzustellenden Vordruck p_soll entsprechende Steuergröße s ermittelt, die dann der Niederdruckpumpe 2 zugeführt wird.

Die Eingangsgrößen des Steuergeräts 5 sind die Zustandsgrößen 6 der Brennkraftmaschine 1. Als Ausgangsgröße liegt die Steuergröße s an dem Ausgang des Steuergeräts 5 an.

Das erfindungsgemäße Verfahren zur Variation des Vordrucks p_soll der Hochdruckpumpe 3 hat insbesondere den Vorteil, dass bei einem hohen Kraftstoffdurchsatz r_akt der Brennkraftmaschine 1 der Vordruck p_soll abgesenkt werden kann, was zu einer Entlastung der Niederdruckpumpe 2 führt. Des Weiteren weist die Niederdruckpumpe 2 bei abgesenktem Vordruck p_soll eine geringere Leistungsaufnahme auf.

Alternativ zu dem beschrieben Ausführungsbeispiel kann der Vordruck p_soll auch anhand eines physikalischen Modells der Hochdruckpumpe 3 in Abhängigkeit bestimmter Zustandsgrößen 6 der Brennkraftmaschine 1 abgeschätzt werden.

## Patentansprüche

1. Verfahren zur Variation eines von einer Niederdruckpumpe (2) erzeugten und an einer Hochdruckpumpe (3) anliegenden Vordrucks (p_soll), wobei die Niederdruckpumpe (2) und die Hochdruckpumpe (3) Kraftstoff für eine Brennkraftmaschine (1) fördern, und wobei
- in Abhängigkeit einer Kraftstofftemperatur (T_Krst) ein möglichst kleiner Vordruck (p_soll) ermittelt wird, bei dem ein Verdampfen des Kraftstoffs in der Hochdruckpumpe (3) sicher vermieden wird; und
- die Niederdruckpumpe (2) derart angesteuert bzw. geregelt wird, dass sie den ermittelten Vordruck (p_soll) erzeugt,
**dadurch gekennzeichnet, dass**
- die aktuelle Kraftstofftemperatur (T_Krst) in der Hochdruckpumpe (3) anhand eines physikalischen Modells der Hochdruckpumpe (3) in Abhängigkeit von einer Temperatur (T_HDP) der Hochdruckpumpe (3) und von bestimmten Zustandsgrößen (6) der Brennkraftmaschine (1) abgeschätzt wird.

2. Verfahren nach Anspruch 1, **dadurch gekennzeichnet, dass** der aktuelle Durchsatz (r_akt) an Kraftstoff in der Brennkraftmaschine (1) ermittelt und die Kraftstofftemperatur (T_Krst) in der Hochdruckpumpe (3) unter Berücksichtigung des Kraftstoffdurchsatzes (r_akt) ermittelt wird.

3. Verfahren nach Anspruch 1 oder 2, **dadurch gekennzeichnet, dass** die Temperatur (T_HDP) der Hochdruckpumpe (3) anhand eines physikalischen Modells der Hochdruckpumpe (3) in Abhängigkeit bestimmter Zustandsgrößen (6) der Brennkraftmaschine (1) abgeschätzt wird.

4. Verfahren nach einem der Ansprüche 1 bis 3, **dadurch gekennzeichnet, dass** der Vordruck (p_soll) anhand einer Kraftstoffdampfdruck-Kennlinie (p(T)) ermittelt wird, der ein der Kraftstofftemperatur (T_Krst) zugehöriger Wert des Vordrucks (p_dd) entnommen wird, zu dem ein Sicherheitsreserve-Druck (delta_p) addiert wird (p_soll = p_dd + delta_p).

5. Verfahren nach Anspruch 1, **dadurch gekennzeichnet, dass** der Vordruck (p_soll) anhand eines physikalischen Modells der Hochdruckpumpe (3) in Abhängigkeit bestimmter Zustandsgrößen (6) der Brennkraftmaschine (1) abgeschätzt wird.

6. Verfahren nach einem der Ansprüche 3 bis 5, **dadurch gekennzeichnet, dass** als Zustandsgrößen (6) die Temperatur der Brennkraftmaschine (1), der Ansaugluft und/oder der Umgebung, das Integral des Kraftstoffdurchsatzes (r_akt) und/oder des Luftdurchsatzes, die Förderleistung, die Verlustleistung und/oder der Wirkungsgrad der Hochdruckpumpe (3), die Drehzahl der Hochdruckpumpe (3) bzw. der Brennkraftmaschine (1), das Kraftstoff-/Luftverhältnis (lambda) und/oder die Ansteuerung eines Mengen- bzw. Drucksteuerventils herangezogen werden.

7. Verfahren nach einem der Ansprüche 3 bis 6, **dadurch gekennzeichnet, dass** die Zustandsgrößen (6) der Brennkraftmaschine (1) in Abhängigkeit von der Art der Brennkraftmaschine (1) und von dem Betriebspunkt gewichtet werden.

8. Verfahren nach einem der Ansprüche 2 bis 7, **dadurch gekennzeichnet, dass** die Kraftstoffdampfdruck-Kennlinie (p(T)) für einen worst-case-Fall ermittelt und abgespeichert wird.

9. Verfahren nach Anspruch 8, **dadurch gekennzeichnet, dass** die Art des getankten Kraftstoffs erkannt wird und die gespeicherte Kraftstoffdampfdruck-Kennlinie (p(T)) an die Art des getankten Kraftstoffs adaptiert wird.

10. Steuergerät (5) zur Variation eines von einer Niederdruckpumpe (2) erzeugten und an einer Hochdruckpumpe (3) anliegenden Vordrucks (p_soll), wobei die Niederdruckpumpe (2) und die Hochdruckpumpe (3) Kraftstoff für eine Brennkraftmaschine (1) fördern, wobei das Steuergerät (5) umfasst:
- Mittel zum Ermitteln eines möglichst kleinen Vordrucks (p_soll), bei dem ein Verdampfen des Kraftstoffs in der Hochdruckpumpe (3) sicher vermieden wird, in Abhängigkeit einer Kraftstofftemperatur (T_Krst); und
- Mittel zum Ansteuern bzw. Regeln der Niederdruckpumpe (2) derart, dass sie den ermittelten Vordruck (p_soll) erzeugte **gekennzeichnet durch**
- Mittel zum Abschätzen der aktuellen Kraftstofftemperatur (T_Krst) anhand eines physikalischen Modells der Hochdruckpumpe (3) in Abhängigkeit von einer Temperatur (T_HDP) der Hochdruckpumpe (3) und von bestimmten Zustandsgrößen (6) der Brennkraftmaschine (1).

## Claims

1. Method for varying a supply pressure (p_soll) which is applied to a high-pressure pump (3) and is generated by a low-pressure pump (2), the low-pressure pump (2) and the high-pressure pump (3) delivering fuel for an internal combustion engine (1), and
- a lowest possible supply pressure (p_soll) at which evaporation of the fuel in the high-pressure pump (3) is reliably avoided being determined as a function of a fuel temperature (T_Krst); and
- the low-pressure pump (2) being actuated or controlled in such a manner that it generates the determined supply pressure (p_soll),
**characterized in that**
- the current fuel temperature (T_Krst) in the high-pressure pump (3) is estimated on the basis of a physical model of the high-pressure pump (3) as a function of a temperature (T_HDP) of the high-pressure pump (3) and of certain state variables (6) of the internal combustion engine (1).

2. Method according to Claim 1, **characterized in that** the current throughput (r_akt) of fuel in the internal combustion engine (1) is determined, and the fuel temperature (T_Krst) in the high-pressure pump (3) is determined taking into account the fuel throughput (r_akt).

3. Method according to Claim 1 or 2, **characterized in that** the temperature (T_HDP) of the high-pressure pump (3) is estimated on the basis of a physical model of the high-pressure pump (3) as a function of certain state variables (6) of the internal combustion engine (1).

4. Method according to one of Claims 1 to 3, **characterized in that** the supply pressure (p_soll) is determined on the basis of a fuel vapour pressure characteristic curve (p(T)), from which a value for the supply pressure (p_dd), which is associated with the fuel temperature (T_Krst) and to which a safety margin pressure (delta_p) is added (p_soll = p_dd + delta_p), is taken.

5. Method according to Claim 1, **characterized in that** the supply pressure (p_soll) is estimated on the basis of a physical model of the high-pressure pump (3) as a function of certain state variables (6) of the internal combustion engine (1).

6. Method according to one of Claims 3 to 5, **characterized in that** the state variables (6) used are the temperature of the internal combustion engine (1), of the intake air and/or of the environment, the integral of the fuel throughput (r_akt) and/or of the air throughput, the delivery power, the lost power and/or the efficiency of the high-pressure pump (3), the rotational speed of the high-pressure pump (3) and/or of the internal combustion engine (1), the fuel/air ratio (lambda) and/or the actuation of a quantity or pressure control valve.

7. Method according to one of Claims 3 to 6, **characterized in that** the state variables (6) of the internal combustion engine (1) are weighted as a function of the type of internal combustion engine (1) and of the operating point.

8. Method according to one of Claims 2 to 7, **characterized in that** the fuel vapour pressure characteristic curve (p(T)) is determined for a worst case scenario and stored.

9. Method according to Claim 8, **characterized in that** the type of fuel with which the tank was filled is detected and the stored fuel vapour pressure characteristic curve (p(T)) is adapted to the type of fuel stored in the tank.

10. Control unit (5) for varying a supply pressure (p_soll) which is applied to a high-pressure pump (3) and is generated by a low-pressure pump (2), the low-pressure pump (2) and the high-pressure pump (3) delivering fuel for an internal combustion engine (1), the control unit (5) comprising:
- means for determining a lowest possible supply pressure (p_soll) at which evaporation of the fuel in the high-pressure pump (3) is reliably avoided, as a function of a fuel temperature (T_Krst); and
- means for actuating or controlling the low-pressure pump (2) in such a manner that it generates the determined supply pressure (p_soll),
**characterized by**
- means for estimating the current fuel temperature (T_Krst) on the basis of a physical model of the high-pressure pump (3) as a function of a temperature (T_HDP) of the high-pressure pump (3) and of certain state variables (6) of the internal combustion engine (1).

## Revendications

1. Procédé pour faire varier une pression d'admission (p_soll) produite par une pompe basse pression (2) et appliquée à une pompe haute pression (3),
selon lequel
• la pompe basse pression (2) et la pompe haute pression (3) refoulent du carburant pour un moteur à combustion interne (1),
• on établit en fonction d'une température de carburant (T_Krst) une pression d'admission (p_soll) la plus petite possible à laquelle on est certain d'éviter que le carburant se vaporise dans la pompe haute pression (3),
• et la pompe basse pression (2) est commandée ou réglée de telle manière qu'elle produise la pression d'admission (p_soll) établie,
**caractérisé en ce que**
• la température actuelle de carburant (T_Krst) de la pompe haute pression (3) est estimée à l'aide d'un modèle physique de la pompe haute pression (3) en fonction d'une température (T_HDP) de la pompe haute pression (3) et de grandeurs d'état (6) déterminées du moteur à combustion interne (1).

2. Procédé selon la revendication 1,
**caractérisé en ce que**
le débit actuel (r_akt) du carburant est établi dans le moteur à combustion interne et la température de carburant (T_Krst) dans la pompe haute pression (3) est établie en tenant compte du débit de carburant (r_akt).

3. Procédé selon la revendication 1 ou 2,
**caractérisé en ce que**
la température (T_HDP) de la pompe haute pression (3) est estimée à l'aide d'un modèle physique de la pompe haute pression (3) en fonction de grandeurs d'état (6) déterminées du moteur à combustion interne (1).

4. Procédé selon l'une des revendications 1 à 3,
**caractérisé en ce que**
la pression d'admission (p_soll) est établie à l'aide d'une courbe caractéristique pour la pression de vaporisation du carburant (p(T)) déduite d'une valeur - liée à la température de carburant (T_Krst) - de la pression d'admission (p_dd) à laquelle on ajoute une pression (delta_p) de réserve de sécurité (p_soll = p_dd + delta_p).

5. Procédé selon la revendication 1,
**caractérisé en ce que**
la pression d'admission (p_soll) est estimée à l'aide d'un modèle physique de la pompe haute pression (3) en fonction de grandeurs d'état (6) déterminées du moteur à combustion interne (1).

6. Procédé selon l'une des revendications 3 à 5,
**caractérisé en ce que**
les grandeurs d'état (6) utilisées sont la température du moteur à combustion interne (1), de l'air d'aspiration et/ou de l'environnement, l'intégrale du débit de carburant (r_akt) et/ou du débit d'air, la puissance de refoulement, la puissance dissipée et/ou le rendement de la pompe haute pression (3), la vitesse de rotation de la pompe haute pression (3) ou du moteur à combustion interne (1), le rapport carburant / air (lambda) et/ou la commande d'une soupape de quantité ou de pression.

7. Procédé selon l'une des revendications 3 à 6,
**caractérisé en ce que**
les grandeurs d'état (6) du moteur à combustion interne (1) sont pondérées en fonction du type du moteur à combustion interne (1) et du point de fonctionnement.

8. Procédé selon l'une des revendications 2 à 7,
**caractérisé en ce que**
la courbe caractéristique (p(T)) pour la pression de vaporisation du carburant est établie et mémorisée pour un cas le plus défavorable.

9. Procédé selon la revendication 8,
**caractérisé en ce que**
le type du carburant dans le réservoir est identifié, et la courbe caractéristique (p(T)) mémorisée pour la pression de vaporisation du carburant est adaptée au type du carburant dans le réservoir.

10. Appareil de commande (5) pour faire varier une pression d'admission (p_soll) produite par une pompe basse pression (2) et appliquée à une pompe haute pression (3), la pompe basse pression (2) et la pompe haute pression (3) refoulant du carburant pour un moteur à combustion interne (1), l'appareil de commande (5) comprenant
• des moyens pour établir en fonction d'une température de carburant (T_Krst) une pression d'admission (p_soll) la plus petite possible à laquelle on est certain d'éviter que le carburant dans la pompe haute pression (3) ne se vaporise, et
• des moyens pour commander ou régler la pompe basse pression (2) de telle manière qu'elle produise la pression d'admission (p_soll) établie,
**caractérisé par**
• des moyens pour estimer la température actuelle de carburant (T_Krst) à l'aide d'un modèle physique de la pompe haute pression (3) en fonction d'une température (T_HDP) de la pompe haute pression (3) et de grandeurs d'état (6) déterminées du moteur à combustion interne (1).
